# EUROPÄISCHE PATENTSCHRIFT

(11) **EP 2 913 621 B1**
(45) Veröffentlichungstag und Bekanntmachung des Hinweises auf die Patenterteilung: **03.08.2016**
(21) Anmeldenummer: 15155526.5
(22) Anmeldetag: 18.02.2015
(51) Int. Cl.: F41A 3/58, F41A 3/00, F41A 17/42, F41A 3/70

(54) **Kipplaufgewehr mit Blockverschluss**
Drip barrel rifle with block lock
Fusil à bascule doté d'une culasse à bloc

(30) Priorität: 28.02.2014 DE 102014102658
(43) Veröffentlichungstag der Anmeldung: 02.09.2015
(73) Patentinhaber: L&O Hunting Group GmbH, 88316 Isny im Allgäu (DE)
(72) Erfinder: Kneppler, Mathias, 87545 Burgberg (DE)
(74) Vertreter: Charrier Rapp & Liebau

(56) Entgegenhaltungen:
- DE-A1- 19 909 580
- DE-B3-102007 044 993
- DE-C- 209 113
- DE-C1- 4 446 906
- US-A- 601 820

## Beschreibung

Die Erfindung betrifft ein Kipplaufgewehr mit Blockverschluss nach dem Oberbegriff des Anspruchs 1.

Ein derartiges Kipplaufgewehr ist aus der DE 10 2007 044 993 B3 bekannt. Dieses enthält einen Verschlusskasten mit einem an diesem kippbar angeordneten Laufteil und einen Verschlussblock, der mittels einer Verschlusshebelwelle über eine Betätigungseinrichtung zwischen einer unteren Öffnungsstellung und einer oberen Schließstellung bewegbar ist. Die Betätigungseinrichtung zur Verschiebung des Verschlussblocks besteht bei dieser bekannten Kipplaufwaffe aus einem mit dem Verschlusshebel gekoppelten und an der Unterseite des Verschlussblocks angreifenden Verschlusskeil, der durch den Eingriff mit dem Laufteil nicht nur dessen Verriegelung gegenüber dem Verschlusskasten bei geschlossenem Kipplaufgewehr herstellt, sondern auch unmittelbar zur Verschiebung des Verschlussblocks in die untere Öffnungsstellung dient. Der Verschlussblock wird zur Verriegelung allerdings bei dieser bekannten Ausführung ausschließlich senkrecht zu der Längsachse des Verschlusskastens verschoben, so dass der Verschlussblock äußerst genau geführt und zusammen mit dem zugehörigen Laufteil äußerst genau gefertigt sein muss, um eine sichere Verriegelung zu gewährleisten. Da hier keine hohen Haltekräfte in der Längsachse des Verschlusskastens wirken, müssen die Teile genau aufeinander abgestimmt sein, um ein Spiel zu verhindern.

Aufgabe der Erfindung ist es, ein Kipplaufgewehr der eingangs genannten Art zu schaffen, das eine verbesserte Verriegelung ermöglicht.

Diese Aufgabe wird durch ein Kipplaufgewehr mit den Merkmalen des Anspruchs 1 gelöst.

Bei der erfindungsgemäßen Kipplaufwaffe ist im Verschlusskasten ein am Verschlussblock angreifendes und durch die Verschlusshebelwelle betätigbares Zugelement angeordnet, durch das der Verschlussblock in seiner Schließstellung gegen den Verschlusskasten gezogen wird. Dadurch wird auch das sich in der Schließstellung mit dem Verschlussblock in Eingriff befindliche Laufteil über den Verschlussblock an den Verschlusskasten angezogen. Über das Zugelement greift auf den Verschlussblock eine quer zu dessen Verschieberichtung wirkende zusätzliche Kraft an, die in eine für den sicheren Zusammenhalt gewünschte Richtung wirkt und für eine sichere und möglichst spielfreie Verbindung zwischen dem Laufteil und dem Systemkasten sorgt.

Zweckmäßige Weiterbildungen und vorteilhafte Ausführungsformen der Erfindung sind Gegenstand der Unteransprüche.

In einer zweckmäßigen Ausführung kann das Zugelement ein Eingriffsteil zum formschlüssigen Eingriff mit einem Angriffsteil am Verschlussblock enthalten. Das Eingriffsteil am Zugelement kann z.B. in Form eines Hakens und das dazu korrespondierende Angriffsteil am Verschlussblock in Form einer nach oben vorstehenden Nase ausgebildet sein. Das Eingriffsteil am Zugelement und das entsprechende Angriffsteil am Verschlussblock können aber auch anders ausgestaltet sein, um eine Kopplung zu ermöglichen.

Um ein durch die Verschlusshebelwelle gesteuertes Anziehen des Zugelements zu ermöglichen, kann das Zugelement ein mit der Verschlusshebelwelle zusammenwirkendes Steuerteil enthalten. Das Steuerteil weist zweckmäßigerweise eine Durchgangsöffnung mit einer Steuerkurve auf, die mit einer Exzenterfläche an der Verschlusshebelwelle so zusammenwirkt, dass das Zugelement durch eine Drehung der Verschlusshebelwelle quer zur Auf- und Abbewegung des Verschlussblocks verschoben wird.

Die Betätigungseinrichtung zur Verschiebung des Verschlussblocks zwischen der unteren Öffnungsstellung und der oberen Schließstellung umfasst in einer besonders vorteilhaften Ausführung zwei entgegengesetzt zueinander verstellbare Betätigungselemente, die vorzugsweise gabelförmig ausgebildet sind und den Verschlussblock von beiden Seiten untergreifen. Der Verschlussblock ist so zwischen den beiden Betätigungselementen eingespannt und kann durch Zusammenfahren der beiden Betätigungselemente von beiden Seiten angehoben werden. In der Schließstellung ist der Verschlussblock von beiden Seiten unterstellt, wodurch sich eine besonders gute vertikale Abstützung ergibt. Diese Betätigungseinrichtung ist nicht nur bei Blockverschlüssen mit einem zusätzlichen Zugelement einsetzbar, sondern kann auch bei anderen Blockverschlüssen zur Anwendung kommen.

In einer konstruktiv vorteilhaften Ausführung sind die beiden Betätigungselemente zueinander parallel angeordnet und quer zur Längsachse der Verschlusshebelwelle verschiebbar, wobei das eine Betätigungselement in seitliche Steuernuten am Verschlussblock eingreift und das andere Betätigungselement an der Unterseite des Verschlussblocks anliegt. Das in die Steuernuten eingreifende Betätigungselement weist in vorteilhafter Weise vordere Schrägflächen zur Anlage an oberen schrägen Steuerflächen der Steuernuten und hintere Schrägflächen zur Anlage an unteren schrägen Steuerflächen der Steuernuten auf. Dadurch kann der Verschlussblock über dieses Betätigungselement sowohl nach oben als auch nach unten verschoben werden. An dem in die Steuernuten eingreifenden Betätigungselement sind außerdem obere Stützflächen zur Anlage an unteren Stützflächen der Steuernuten vorgesehen.

In einer weiteren zweckmäßigen Ausgestaltung weist das an der Unterseite des Verschlussblocks anliegende Betätigungselement obere Abstützflächen zur Anlage an der Unterseite des Verschlussblocks und schräge vordere Steuerflächen zur Anlage an schrägen vorderen Anlageflächen des Verschlussblocks auf.

Die entgegen gesetzte Verstellung der beiden Betätigungselemente kann über einen zweiarmigen Steuerhebel erfolgen, der zwischen den beiden Betätigungselementen angeordnet und über eine Schraube an der unteren Stirnseite der Verschlusshebelwelle befestigt ist. Der Steuerhebel weist in einer konstruktiv einfachen Ausführung an seinen beiden Enden gegenüberliegende Schlitze auf, in die ein von der Unterseite des einen Betätigungselements nach unten vorstehender Stift und ein von der Oberseite des anderen Betätigungselements nach oben vorstehender Stift eingreift.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Längsschnitt durch einen Teil eines Kipplaufgewehres mit einem System- bzw. Verschlusskasten, einem Laufteil und einem Verschlussblock in einer Schließstellung;
- **Figur 2**: einen Längsschnitt durch den System- bzw. Verschlusskasten, das Laufteil in einer abgekippten Stellung und dem Verschlussblock von Figur 1 in einer Öffnungsstellung;
- **Figur 3**: das Laufteil und den Verschlussblock des Kipplaufgewehrs von Figur 1 in einer Schließstellung;
- **Figur 4**: das Laufteil und den Verschlussblock des Kipplaufgewehrs von Figur 1 in einer Öffnungsstellung;
- **Figur 5**: das Laufteil und den Verschlussblock des Kipplaufgewehrs von Figur 1 in einer Entnahmestellung;
- **Figur 6**: das Laufteil und den Verschlussblock des Kipplaufgewehrs von Figur 1 in einer Unteransicht;
- **Figur 7**: einen Verschlussblock des Kipplaufgewehrs von Figur 1 in einer Perspektive;
- **Figur 8**: ein Verriegelungselement des Kipplaufgewehrs von Figur 1 in einer Perspektive;
- **Figur 9**: ein Betätigungselement zur Verschiebung des Verschlussblocks in einer ersten Perspektive und
- **Figur 10**: das Betätigungselement von Figur 9 in einer zweiten Perspektive.

In den Figuren 1 und 2 ist ein Längsschnitt durch einen Teil eines Kipplaufgewehrs mit einem System- bzw. Verschlusskasten 1, einem am Verschlusskasten 1 kippbar angeordneten Laufteil 2 und einem am Verschlusskasten 1 zwischen einer unteren Öffnungsstellung und einer oberen Schließstellung verschiebbaren Verschlussblock 3 gezeigt. Das Laufteil 2 weist ein die hinteren Enden der Läufe aufnehmendes Hakenstück 4 mit einer inneren Verriegelungsnut 5 zur Aufnahme eines oberen Verriegelungsteils 6 des in einer Seitenansicht L-förmigen Verschlussblocks 3 auf.

In dem System- bzw. Verschlusskasten 1 ist eine mittels eines Verschlusshebels 7 drehbare Verschlusshebelwelle 8 gelagert. Durch die quer zur Längsachse des System- bzw. Verschlusskastens 1 angeordnete Verschlusshebelwelle 8 ist der quer zur Längsachse des System- bzw. Verschlusskastens 1 verschiebbare Verschlussblock 3 über eine in den Figuren 3 bis 6 erkennbare und im Folgenden näher erläuterte Betätigungseinrichtung 9 zwischen der in Figur 2 gezeigten unteren Öffnungsstellung und der in Figur 1 gezeigten oberen Schließstellung bewegbar.

Wie besonders aus Figur 3 hervorgeht, umfasst die Betätigungseinrichtung 9 zwei zueinander parallele und quer zur Längsachse der Verschlusshebelwelle 8 verschiebbare, gabelförmige Betätigungselemente 10 und 11, die durch Drehung der Verschlusshebelwelle 8 über einen zweiarmigen Steuerhebel 12 entgegengesetzt zueinander verstellbar sind. Das obere, gabelförmige Betätigungselement 10 greift mit seinen beiden Schenkeln 13 in zwei seitliche Steuernuten 14 an dem in Figur 7 in einer Einzelansicht dargestellten Verschlussblock 3 ein. Das untere gabelförmige Betätigungselement 11 liegt mit seinen beiden parallelen Schenkeln 15 an Unterseite des Verschlussblocks 3 an und stellt ein unteres Widerlager für den Verschlussblock 3 dar. An den vorderen Enden der beiden parallelen Schenkel 15 des unteren Betätigungselements 11 sind obere horizontale Abstützflächen 16 und schräge vordere Steuerflächen 17 zur Anlage an entsprechend schrägen vorderen Anlageflächen 18 an der Vorderseite des in Figur 7 dargestellten L-förmigen Verschlussblocks 3 vorgesehen.

Aus Figur 6 ist ersichtlich, dass der zur entgegengesetzten Verstellung der beiden Betätigungselemente 10 und 11 ausgebildete Steuerhebel 12 zwischen dem oberen Betätigungselement 10 und dem unteren gabelförmigen Betätigungselement 11 angeordnet und über eine Schraube 19 an der unteren Stirnfläche der Verschlusshebelwelle 8 befestigt ist. Der zweiarmige Steuerhebel 12 hat an seinen beiden Enden gegenüberliegende Schlitze 20, in die ein von der Unterseite des oberen Betätigungselements 10 nach unten vorstehender Stift 21 und ein von der Oberseite des unteren Betätigungselements 11 nach oben vorstehender Stift 22 eingreift. Durch Drehung des Steuerhebels 12 mit Hilfe der Verschlusshebelwelle 8 können so die beiden Betätigungselemente 10 und 11 gegenläufig bzw. entgegengesetzt zueinander verschoben werden. Der Verschlussblock 3 ist so zwischen den beiden Betätigungselementen 10 und 11 eingespannt und kann durch Zusammenfahren der beiden Betätigungselemente 10 und 11 von beiden Seiten angehoben werden, wie dies in Figur 4 gezeigt ist. Bei der in Figur 3 gezeigten Schließstellung ist der Verschlussblock 3 von beiden Seiten unterstellt, wodurch sich eine besonders gute vertikale Abstützung ergibt.

In Figur 7 ist besonders gut erkennbar, dass die beiden seitlichen Steuernuten 14 an der Rückseite des Verschlussblocks 3 eine schräg nach unten verlaufende obere Steuerfläche 25, eine dazu parallele untere schräge Steuerfläche 26 und eine untere horizontale Stützfläche 27 aufweisen. Der Verschlussblock 3 enthält an seiner Rückseite im oberen Bereich ein gegenüber dem Verriegelungsteil 6 nach unten und nach hinten versetztes Angriffsteil 28 für ein in Figur 8 in einer Perspektive dargestelltes Zugelement 29, das gemäß Figur 1 im oberen Teil des System- bzw. Verschlusskastens 1 gerührt ist und zum Anziehen des Verschlussblocks 2 gegen den System- bzw. Verschlusskasten 1 dient. Das obere Verriegelungsteil 6 ist in Form einer nach oben vorstehenden halbkreisförmigen Verriegelungsnase mit einer rückseitigen oberen Verriegelungsfläche 30 ausgebildet, die bei verriegelter Waffe zur Anlage an einer in Figur 1 gezeigten hinteren Stützfläche 31 in der inneren Verriegelungsnut 5 des Laufteils 2 gelangt. Das Angriffsteil 28 ist bei der gezeigten Ausführung in Form einer nach oben vorstehenden, halbrunden Nase ausgeführt.

Das in Figur 8 gesondert dargestellte Zugelement 29 weist ein in formschlüssigen Eingriff mit dem Verschlussblock 3 gelangendes vorderes Eingriffsteil 32 und ein mit der Verschlusshebelwelle 8 zusammenwirkendes Steuerteil 33 auf Das in Form eines Hakens ausgebildete Eingriffsteil 32 ist zum Eingriff mit dem Angriffsteil 28 an der Oberseite des Verschlussblocks 3 ausgebildet. Das Steuerteil 33 enthält eine Durchgangsöffnung 34 mit einer Steuerkurve 35, die mit einer in Figur 1 erkennbaren Exzenterfläche 40 im oberen Bereich der Verschlusshebelwelle 8 so zusammenwirkt, dass das Zugelement 29 durch eine Drehung des Verschlusshebelwelle 8 in Längsrichtung des System- bzw. Verschlusskastens 1 bzw. quer Verschieberichtung des Verschlussblocks 3 verschoben wird. Die Exzenterfläche 40 an der Verschlusshebelwelle 8 und die Steuerkurve 35 am Zugelement 29 sind so abgestimmt, dass der Verschlussblock 3 erst dann gegen System- bzw. Verschlusskasten 1 gezogen wird, wenn der Verschlussblock 3 an seiner Unterseite von den beiden entgegengesetzt beweglichen Betätigungselementen 10 und 11 unterstellt ist.

Wie aus Figur 1 ersichtlich ist, wird das Angriffsteil 28 des Verschlussblocks 3 in der Schließstellung von dem Eingriffsteil 32 des Zugelements 29 übergriffen und das Laufteil 2 wird von dem Zugelement 29 über den Verschlussblock 3 an den System- bzw. Verschlusskasten 1 angezogen. Dadurch kann das Laufteil 2 mit einem direkten Kraftfluss und hoher Anpresskraft genau dort an den System- bzw. Verschlusskasten 1 angedrückt werden, wo zur Gewährleistung einer hohen Sicherheit und einer optimalen Schussleistung eine besonders gute Anpressung benötigt wird.

In den Figuren 9 und 10 ist das obere gabelförmige Betätigungselement 10 in unterschiedlichen Perspektiven gezeigt. Wie aus diesen Darstellungen ersichtlich ist, weist das gabelförmige Betätigungselement 10 an den vorderen freien Enden seiner beiden Schenkel 13 zwei nach innen weisende Haken 36 mit vorderen Schrägflächen 37 zur Anlage an den in Figur 7 gezeigten oberen Steuerfläche 25 der beiden seitlichen Steuernuten 14 auf. An den nach innen weisenden Haken 36 sind außerdem hintere Schrägflächen 38 zur Anlage an den in Figur 7 gezeigten unteren Steuerflächen 26 an den beiden seitlichen Steuernuten 14 des Verschlussblocks 3 vorgesehen. Die vorderen und hinteren Schrägflächen 37 und 38 sind zueinander parallel und weisen eine den Steuerflächen 25 bzw. 26 entsprechende Neigung auf. Das gabelförmige Betätigungselement 10 weist ferner obere Stützflächen 39 zur Anlage an den unteren Stützflächen 27 der Steuernuten 14 auf.

Im Folgenden wird die Funktionsweise des vorstehend beschriebenen Blockverschlusses anhand der Figuren 3 bis 5 erläutert:
In der Figur 3 ist das verriegelte Kipplaufgewehr mit zugeklapptem Laufteil 2 und dem in der oberen Schließstellung befindlichen Verschlussblock 3 dargestellt. In der Schließstellung sind die beiden Betätigungselemente 10 und 11 zusammengefahren und der Verschlussblock 3 wird an seiner Unterseite von beiden Seiten abgestützt. Wie aus Figur 3 ersichtlicht ist, liegt der Verschlussblock 3 im vorderen Bereich mit seiner Unterseite auf den oberen Abstützflächen 16 des unteren Betätigungselements 11 auf Der Verschlussblock 3 liegt außerdem mit seinen unteren Stützflächen 27 auf den oberen Stützflächen 39 des oberen Betätigungselements 10 auf. Der Verschlussblock 3 wird so von beiden Seiten unterstützt. An seiner Oberseite wird der Verschlussblock 3 von dem im oberen Bereich der Verschlusshebelwelle 8 angeordneten Zugelement 39 gegen den System- bzw. Verschlusskasten 1 gezogen, so dass das Laufteil 2 über den mit seinem Verriegelungsteil 6 in die Verriegelungsnut 5 des Hakenstücks 4 eingreifenden Verschlussblock 3 gegen den System- bzw. Verschlusskasten 1 gezogen wird.

Wie aus Figur 1 ersichtlich ist, liegt der Verschlussblock 3 in der Schließstellung mit seiner oberen Verriegelungsfläche 30 an der hinteren Stützfläche 31 des Hakenstücks 4 an und wird durch das darunter angreifende Zugelement 29 auch um die obere Anlage als Drehpunkt leicht entgegen der Uhrzeigerrichtung gekippt, so dass auch der untere Teil des Verschlussblocks 3 über das Zugelement 39 in Schussrichtung gesehen nach hinten gezogen wird. Dadurch gelangt eine vordere Abstützfläche 41 an einer Durchgangsöffnung 42 in dem Verschlussblock 3 zur Anlage an einer vorderen Stützfläche 43 einer in der Schließstellung in die Durchgangsöffnung 42 eingreifenden Verriegelungsnase 44 an der Unterseite des Hakenstücks 4, so dass das Laufteil 2 über den Verschlussblock 3 auch an der Unterseite gegen den System- bzw. Verschlusskasten 1 gezogen wird.

Zum Abkippen des Laufteils 2 wird der Verschlusshebel 7 verschwenkt, wobei das Zugelement 29 für die Freigabe des Angriffsteils 28 über die Verschlusshebelwelle 8 zu dem Verschlussblock 3 hin, d.h. in Schußrichtung, verschoben wird. Gleichzeitig werden die beiden Betätigungselemente 10 und 11 durch weiteres Verschwenken des Verschlusshebels 7 über die Verschlusshebelwelle 8 und das Steuerelement 12 aus der in Figur 3 gezeigten Schließstellung in die in Figur 4 gezeigte Öffnungsstellung auseinander geschoben. Nach Freigabe der Unterstellung wird der Verschlussblock 3 über die dann entlang der unteren Steuerfläche 26 gleitende hintere Schrägfläche 38 des oberen Betätigungselements 10 nach unten gedrückt, wobei der Verschlussblock 3 an seiner Vorderseite mit den schrägen vorderen Anlageflächen 18 entlang der schrägen Steuerflächen 17 des unteren Betätigungselements 11 nach unten in die gemäß Figur 2 dargestellte Öffnungsstellung gleiten kann. In dieser Stellung kann das Laufteil 2 mit den hier nicht dargestellten Läufen abgekippt werden.

Durch weiteres Verschwenken des Verschlusshebels 7 können die beiden Betätigungselemente 10 und 11 gemäß Figur 5 noch weiter auseinander gefahren werden, so dass der Verschlussblock 3 noch weiter abgesenkt wird und das obere Betätigungselement 10 ganz außer Eingriff mit den Steuerkurven 14 gelangt. In dieser Stellung kann der Verschlussblock 3 entnommen werden.

Beim Verschließen wird der Verschlussblock 3 mit seiner Unterseite und seiner unteren Stützfläche 27 zunächst auf den oberen Abstützflächen 16 des unteren Betätigungselements 11 und den oberen Stützflächen 39 des oberen Betätigungselements 10 abgestellt, bevor der Verschlussblock 3 über das Zugelement 29 gegen den System- bzw. Verschlusskasten 1 gezogen wird.

## Patentansprüche

1. Kipplaufgewehr mit einem Verschlusskasten (1), einem am Verschlusskasten (1) kippbar angeordneten Laufteil (2) und einem mittels einer Verschlusshebelwelle (8) über eine Betätigungseinrichtung (9) zwischen einer unteren Öffnungsstellung und einer oberen Schließstellung bewegbaren Verschlussblock (3), **dadurch gekennzeichnet, dass** im Verschlusskasten (1) ein am Verschlussblock (3) angreifendes und durch die Verschlusshebelwelle (8) betätigbares Zugelement (29) angeordnet ist, durch das der Verschlussblock (3) in seiner Schließstellung gegen den Verschlusskasten (1) gezogen wird.

2. Kipplaufgewehr nach Anspruch 1, **dadurch gekennzeichnet, dass** das Zugelement (29) ein Eingriffsteil (32) zum formschlüssigen Eingriff mit einem Angriffsteil (28) am Verschlussblock (3) enthält.

3. Kipplaufgewehr nach Anspruch 2, **dadurch gekennzeichnet, dass** das Eingriffsteil (32) am Zugelement (29) in Form eines Hakens und das Angriffsteil (28) am Verschlussblock (3) in Form einer nach oben vorstehenden Nase ausgebildet ist.

4. Kipplaufgewehr nach einem der Ansprüche 1 bis 3, **dadurch gekennzeichnet, dass** das Zugelement (29) ein mit der Verschlusshebelwelle (8) zusammenwirkendes Steuerteil (33) enthält.

5. Kipplaufgewehr nach Anspruch 4, **dadurch gekennzeichnet, dass** das Steuerteil (33) eine Durchgangsöffnung (34) mit einer Steuerkurve (35) enthält, die mit einer Exzenterfläche (40) an der Verschlusshebelwelle (8) zusammenwirkt.

6. Kipplaufgewehr nach einem der Ansprüche 1 bis 5, **dadurch gekennzeichnet, dass** die Betätigungseinrichtung (9) zur Bewegung des Verschlussblocks (3) zwischen der unteren Öffnungsstellung und der oberen Schließstellung zwei entgegengesetzt zueinander verstellbare Betätigungselemente (10, 11) umfasst.

7. Kipplaufgewehr nach Anspruch 6, **dadurch gekennzeichnet, dass** die beiden Betätigungselemente (10, 11) gabelförmig ausgebildet sind.

8. Kipplaufgewehr nach Anspruch 6 oder 7, **dadurch gekennzeichnet, dass** die beiden Betätigungselemente (10, 11) zueinander parallel angeordnet und quer zur Längsachse der Verschlusshebelwelle (8) verschiebbar sind, wobei das eine Betätigungselement (10) in seitliche Steuernuten (14) am Verschlussblock (3) eingreift und das andere Betätigungselement (11) an der Unterseite des Verschlussblocks (3) anliegt.

9. Kipplaufgewehr nach Anspruch 8, **dadurch gekennzeichnet, dass** das in die Steuernuten (14) eingreifende Betätigungselement (10) vordere Schrägflächen (37) zur Anlage an oberen schrägen Steuerflächen (25) der Steuernuten (14) und hintere Schrägflächen (38) zur Anlage an unteren schrägen Steuerflächen (26) der Steuernuten (14) enthält.

10. Kipplaufgewehr nach Anspruch 8 oder 9, **dadurch gekennzeichnet, dass** das in die Steuernuten (14) eingreifende Betätigungselement (10) obere Stützflächen (39) zur Anlage an unteren Stützflächen (27) der Steuernuten (14) enthält.

11. Kipplaufgewehr nach einem der Ansprüche 7 bis 10, **dadurch gekennzeichnet, dass** das an der Unterseite des Verschlussblocks (3) anliegende Betätigungselement (11) obere Abstützflächen (16) zur Anlage an der Unterseite des Verschlussblocks (3) und schräge vordere Steuerflächen (17) zur Anlage an schrägen vorderen Anlageflächen (18) des Verschlussblocks (3) enthält.

12. Kipplaufgewehr nach einem der Ansprüche 6 bis 11, **dadurch gekennzeichnet, dass** die beiden Betätigungselemente (10, 11) über einen zweiarmigen Steuerhebel (12) entgegengesetzt zueinander verstellbar sind.

13. Kipplaufgewehr nach Anspruch 12, **dadurch gekennzeichnet, dass** der Steuerhebel (12) zwischen den beiden Betätigungselementen (10, 11) angeordnet und über eine Schraube (19) an der unteren Stirnseite der Verschlusshebelwelle (8) befestigt ist.

14. Kipplaufgewehr nach Anspruch 12 oder 13, **dadurch gekennzeichnet, dass** der Steuerhebel (12) an seinen beiden Enden gegenüberliegende Schlitze (20) enthält, in die ein von der Unterseite des einen Betätigungselements (10) nach unten vorstehender Stift (21) und ein von der Oberseite des anderen Betätigungselements (11) nach oben vorstehender Stift (22) eingreift.

## Claims

1. Drop barrel gun with a receiver housing (1), a barrel part (2) arranged so as to be able to pivot on the receiver housing (1), and a breech block (3) which can be moved between a lower opening position and an upper closing position by means of a top lever shaft (8) through an operating mechanism (9), **characterised in that** arranged in the receiver housing (1) there is a traction element (29) which acts on the breech block (3) and can be operated by the top lever shaft (8) and through which the breech block (3) is pulled against the receiver housing (1) in its closing position.

2. Drop barrel gun according to claim 1, **characterised in that** the traction element (29) comprises an engagement part (32) for form-locking engagement with an actuating part (28) on the breech block (3).

3. Drop barrel gun according to claim 2, **characterised in that** the engagement part (32) on the traction element (29) is embodied in the form of a hook and the actuating part (28) on the breech block (3) is embodied in the form of an upwardly projecting lug.

4. Drop barrel gun according to one of claims 1 to 3, **characterised in that** the traction element (29) comprises a control part (33) which cooperates with the top lever shaft (8).

5. Drop barrel gun according to claim 4, **characterised in that** the control part (33) comprises a through-opening (34) with a control cam (35) which cooperates with an eccentric face (40) on the top lever shaft (8).

6. Drop barrel gun according to one of claims 1 to 5, **characterised in that** the operating mechanism (9) for moving the breech block (3) between the lower opening position and the upper closing position comprises two operating elements (10, 11) which are adjustable in opposition to one another.

7. Drop barrel gun according to claim 6, **characterised in that** the two operating elements (10, 11) are embodied in fork-shaped form.

8. Drop barrel gun according to claim 6 or 7, **characterised in that** the two operating elements (10, 11) are arranged parallel to one another and displaceable transversely to the longitudinal axis of the top lever shaft (8), wherein one operating element (10) engages in lateral control grooves (14) on the breech block (3) and the other operating element (11) bears on the underside of the breech block (3).

9. Drop barrel gun according to claim 8, **characterised in that** the operating element (10) engaging in the control grooves (14) comprises front oblique faces (37) for bearing on upper oblique control faces (25) of the control grooves (14) and rear oblique faces (38) for bearing on lower oblique control faces (26) of the control grooves (14).

10. Drop barrel gun according to claim 8 or 9, **characterised in that** the operating element (10) engaging in the control grooves (14) comprises upper supporting faces (39) for bearing on lower supporting faces (27) of the control grooves (14).

11. Drop barrel gun according to one of claims 7 to 10, **characterised in that** the operating element (11) bearing on the underside of the breech block (3) comprises upper supporting faces (16) for bearing on the underside of the breech block (3) and oblique front control faces (17) for bearing on oblique front bearing faces (18) of the breech block (3).

12. Drop barrel gun according to one of claims 6 to 11, **characterised in that** the two operating elements (10, 11) are adjustable in opposition to one another by means of a two-armed control lever (12).

13. Drop barrel gun according to claim 12, **characterised in that** the control lever (12) is arranged between the two operating elements (10, 11) and fastened to the lower end face of the top lever shaft (8) by means of a screw (19).

14. Drop barrel gun according to claim 12 or 13, **characterised in that** at its two ends the control lever (12) comprises opposing slots (20) into which a pin (21) projecting downwards from the underside of the first operating element (10) and a pin (22) projecting upwards from the upper side of the other operating element (11) engage.

## Revendications

1. Fusil à bascule comprenant un boîtier de culasse (1), une partie mobile (2) disposée de manière à pouvoir basculer au niveau du boîtier de culasse (1) et un bloc de culasse (3) pouvant être déplacé au moyen d'un arbre de levier de culasse (8) par l'intermédiaire d'un dispositif d'actionnement (9), entre une position d'ouverture inférieure et une position de fermeture supérieure, **caractérisé en ce qu'**un élément de traction (29) s'engageant au niveau du bloc de culasse (3) et pouvant être actionné par l'arbre de levier de culasse (8) est disposé dans le boîtier de culasse (1), lequel élément de traction permet de tirer le bloc de culasse (3) dans sa position de fermeture contre le boîtier de culasse (1).

2. Fusil à bascule selon la revendication 1, **caractérisé en ce que** l'élément de traction (29) contient une partie de prise (32) servant à venir en prise par complémentarité de forme avec une partie d'engagement (28) au niveau du bloc de culasse (3).

3. Fusil à bascule selon la revendication 2, **caractérisé en ce que** la partie de prise (32) est réalisée au niveau de l'élément de traction (29) sous la forme d'un crochet, et **en ce que** la partie d'engagement (28) est réalisée au niveau du bloc de culasse (3) sous la forme d'un ergot faisant saillie vers le haut.

4. Fusil à bascule selon l'une quelconque des revendications 1 à 3, **caractérisé en ce que** l'élément de traction (29) contient une partie de commande (33) coopérant avec l'arbre de levier de culasse (8).

5. Fusil à bascule selon la revendication 4, **caractérisé en ce que** la partie de commande (33) contient une ouverture de passage (34) pourvue d'une came de commande (35), qui coopère avec une surface excentrique (40) au niveau de l'arbre de levier de culasse (8).

6. Fusil à bascule selon l'une quelconque des revendications 1 à 5, **caractérisé en ce que** le dispositif d'actionnement (9) comprend deux éléments d'actionnement (10, 11) pouvant être ajustés à l'opposé l'un de l'autre afin de déplacer le bloc de culasse (3) entre la position d'ouverture inférieure et la position de fermeture supérieure.

7. Fusil à bascule selon la revendication 6, **caractérisé en ce que** les deux éléments d'actionnement (10, 11) sont réalisés de manière à présenter une forme de fourche.

8. Fusil à bascule selon la revendication 6 ou 7, **caractérisé en ce que** les deux éléments d'actionnement (10, 11) sont disposés de manière parallèle l'un par rapport à l'autre et peuvent être déplacés par coulissement de manière transversale par rapport à l'axe longitudinal de l'arbre de levier de culasse (8), dans lequel l'un des éléments d'actionnement (10) vient en prise avec des rainures de commande (14) latérales au niveau du bloc de culasse (3) et que l'autre élément d'actionnement (11) repose au niveau du côté inférieur du bloc de culasse (3).

9. Fusil à bascule selon la revendication 8, **caractérisé en ce que** l'élément d'actionnement (10) venant en prise avec les rainures de commande (14) contient des surfaces inclinées (37) avant servant à venir en appui au niveau de surface de commande (25) inclinées supérieures des rainures de guidage (14) et des surfaces inclinées arrière (38) servant à venir en appui au niveau de surfaces de commande (26) inclinées arrière des rainures de commande (14).

10. Fusil à bascule selon la revendication 8 ou 9, **caractérisé en ce que** l'élément d'actionnement (10) venant en prise avec les rainures de commande (14) contient des surfaces de support (39) supérieures servant à venir en appui au niveau de surfaces de support (27) inférieures des rainures de commande (14).

11. Fusil à bascule selon l'une quelconque des revendications 7 à 10, **caractérisé en ce que** l'élément d'actionnement (11) reposant au niveau du côté inférieur du bloc de culasse (3) contient des surfaces de soutien (16) supérieures servant à venir en appui au niveau du côté inférieur du bloc de culasse (3) et des surfaces de commande (17) avant inclinées servant à venir en appui au niveau de surfaces d'appui (18) avant inclinées du bloc de culasse (3).

12. Fusil à bascule selon l'une quelconque des revendications 6 à 11, **caractérisé en ce que** les deux éléments d'actionnement (10, 11) peuvent être ajustés l'un par rapport à l'autre de manière opposée par l'intermédiaire d'un levier de commande (12) à deux bras.

13. Fusil à bascule selon la revendication 12, **caractérisé en ce que** le levier de commande (12) est disposé entre les deux éléments d'actionnement (10, 11) et est fixé au niveau du côté frontal inférieur de l'arbre de levier de culasse (8) par l'intermédiaire d'une vis (19).

14. Fusil à bascule selon la revendication 12 ou 13, **caractérisé en ce que** le levier de commande (12) contient au niveau de ses deux extrémités des entailles (20) se faisant face, avec lesquelles une tige (21) faisant saillie vers le bas depuis le côté inférieur de l'un des éléments d'actionnement (10) et une tige (22) faisant saillie vers le haut depuis le côté supérieur de l'autre élément d'actionnement (11) viennent en prise.
